# DEMANDE DE BREVET EUROPEEN

(11) **EP 0 030 990 A1**
(43) Date de publication de la demande: **01.07.1981**
(21) Numéro de dépôt: 79870032.4
(22) Date de dépôt: 20.12.1979
(51) Int. Cl.: B65D 83/14

(54) **Récipient distributeur de fluide sous pression**

(71) Demandeur: Fibrex S.p.r.l., B-1410 Waterloo (BE)
(72) Inventeur: Claeys, Jean Luc, B-1030-Bruxelles (BE)
(74) Mandataire: Kuborn, Jacques

(57) **Abrégé**

L'invention est relative à un récipient distributeur de fluide sous pression dans lequel se déplace un piston en matière non rigide, définissant deux chambres dont l'une contient un fluide à distribuer et l'autre un gaz sous pression. Le piston (1 ) comprend essentiellement un corps épais (2), en matière cellulaire élastique, dont la surface latérale est de forme au moins sensiblement cylindrique, et dont le diamètre externe D₁ à l'état non comprimé est supérieur au diamètre interne D, de l'enveloppe (4), le dit corps (2) étant compris entre et solidaire de faces d'extrémité (3,3' ) constituant parois des chambres. Lors de l'introduction du piston (1) dans l'enveloppe (4), le retour élastique de la matière cellulaire du corps (2), au contact de la paroi latérale (5) de l'enveloppe, assure un guidage élastique, sur toute la hauteur du piston, le long de l'enveloppe, maintient élastiquement la périphérie des faces d'extrémité (3, 3') au contact de la dite enveloppe, et réalise l'étanchéité entre les chambres, le piston (1) constituant barrière étanche aux fluides présents dans l'enveloppe.

## Description

La présente invention a pour objet un récipient distributeur de fluide sous pression de fonctionnement extrêmement fiable et de réalisation très économique.

L'usage de distributeurs de fluide sous pression, comportant une enveloppe rigide et hermétique, constituée d'une paroi latérale cylindrique se raccordant à des parois d'extrémité, une des parois d'extrémité étant pourvue d'un ajutage commandé par une vanne, enveloppe dans laquelle est contenu un fluide maintenu sous pression par un moyen propulseur, est actuellement bien connu pour une très large variété de produits. Ces produits peuvent être obtenus à la sortie de l'ajutage, soit sous une forme finement divisée, telle qu'un aérosol, soit sous forme de mousse, soit encore sous toute autre forme plus ou moins visqueuse.

Il existe essentiellement à ce jour deux types de tels distributeurs. Dans le premier type, le propulseur, constitué par un gaz neutre sous pression, et le fluide, sont réunis en un mélange homogène, propulseur et fluide s'échappant simultanément par l'ajutage. Ce type de distributeur est d'un fonctionnement extrêmement fiable, et de réalisation relativement peu coûteuse. Toutefois, les gaz propulseurs utilisés dans ce type de distributeur, tels que fréon, propane ou butane, sont soit toxiques, soit inflammable, soit polluants.

Dans le second type de distributeurs, le propulseur est séparé du fluide à distribuer, ce qui permet d'utiliser comme gaz propulseur n'importe quel gaz, et notamment de l'air comprimé.

Le distributeur de l'invention appartient à ce second type de distributeurs.

Etant donné qu'il existe une séparation entre le propulseur et le fluide à distribuer, cette séparation entraîne une réalisation plus complexe du distributeur, et dès lors une fabrication plus coûteuse et un fonctionnement généralement moins fiable que pour les distributeurs du premier type.

Divers systèmes ont déjà été proposés pour assurer la séparation du propulseur et du fluide à distribuer.

C'est ainsi par exemple que le brevet américain 3.235.137 préconise l'usage d'une membrane élastique, solidaire de l'enveloppe et contenant le gaz propulseur.

Divers dispositifs sont également connus, dans lesquels le gaz propulseur est séparé du fluide à distribuer par un piston définissant dans une enveloppe deux chambres, l'une recevant le fluide à distribuer, l'autre le gaz propulseur; le piston se déplace dans l'enveloppe au fur et à mesure de la consommation du fluide, sous la poussée du gaz propulseur.

Dans de tels types de dispositifs, les principaux problèmes rencontrés sont relatifs au piston.

En effet, pour que le dispositif fonctionne de manière satisfaisante, il est essentiel que le piston assure une étanchéité convenable entre les deux chambres. De plus, le piston doit avoir une forme épousant la forme de l'extrémité de l'enveloppe, afin de permettre une évacuation totale du fluide.

Diverses solutions ont déjà été proposées en vue d'améliorer l'étanchéité réalisée par le piston entre les chambres, et également le vidage total du distributeur.

C'est ainsi par exemple que le brevet américain 3.099.370 propose l'utilisation d'un piston non rigide en forme de cuvette, dans lequel l'étanchéité est obtenue par formation d'une pellicule de fluide entre le piston et l'enveloppe. Ce même brevet révèle une forme de la face du piston en contact avec le fluide, correspondant à la forme de l'extrémité de l'enveloppe contenant le fluide, afin de permettre un vidage total du distributeur.

Dans le même ordre d'idées, le brevet belge 864.447 décrit un piston en forme de cuvette pourvu sur sa périphérie, de lèvres souples, et, dans un autre mode de réalisation, un piston en forme de cuvette souple inséré entre deux pièces rigides de guidage.

Dans tous ces brevets, le fonctionnement du piston, même s'il est réalisé totalement ou partiellement en matière non rigide, reste fortement dépendant de l'état de surface de l'enveloppe. En effet, la souplesse du piston est toute relative et en tout cas n'est pas suffisante pour lui permettre de s'adapter à la forme d'extrémité de l'enveloppe sous l'effet des pressions mises en jeu dans ce type de distributeur. Chacun de ces brevets prévoit en effet une forme particulière du piston, sur sa face coopérant avec la face d'extrémité de l'enveloppe.

Cette dépendance vis-à-vis de l'état de surface de l'enveloppe entraîne un déchet important dans ce type de distributeur. En effet, la moindre déformation de l'enveloppe, survenant en cours de fabrication, ou encore en cours de stockage ou de transport du distributeur, dans la partie de l'enveloppe constituant chambre de réception du fluide, entraîne le blocage du piston au niveau de la déformation et la perte du fluide restant dans le distributeur.

Par ailleurs, la nécessité de prévoir une forme spéciale de la paroi du piston en contact avec le fluide, rend la fabrication du piston plus coûteuse.

La présente invention a pour but de remédier à ces divers inconvénients, en révélant un piston en matière non rigide, dont l'étanchéité est de préférence renforcée sous l'effet de la pression engendrée par le gaz propulseur,dont le fonctionnement est indépendant de variations locales de la section transversale de l'enveloppe, et dont la souplesse est suffisante pour permettre une adaptation à la forme de l'extrémité de la chambre recevant le fluide à distribuer.

Un autre but de l'invention est de fournir un tel piston qui soit de réalisation extrêmement simple et très peu coûteuse.

Ces buts sont atteints, suivant l'invention, en prévoyant dans un récipient distributeur de fluide sous pression comportant une enveloppe rigide et hermétique, constituée d'une paroi latérale cylindrique se raccordant à des parois d'extrémité, une des parois d'extrémité étant pourvue d'un ajutage commandé par une vanne, enveloppe dans laquelle se déplace un piston en matière non rigide définissant deux chambres dont l'une contient un fluide à distribuer et l'autre un gaz sous pression, de constituer le piston d'un corps épais en matière cellulaire élastique, dont la surface latérale est de forme au moins sensiblement cylindrique, et dont le diamètre externe, à l'état non comprimé, est supérieur au diamètre interne de l'enveloppe, le dit corps étant compris entre et solidaire de faces d'extrémité constituant parois des chambres; à la suite de la compression transversale du corps résultant de l'introduction du piston dans l'enveloppe, le retour élastique de la matière cellulaire, au contact de la paroi latérale de l'enveloppe, assure un guidage élastique le long de l'enveloppe, sur toute la hauteur du piston, maintient élastiquement la périphérie des faces d'extrémité au contact de la dite enveloppe, et réalise l'étanchéité entre les chambres, le piston constituant barrière étanche aux fluides présents dans l'enveloppe.

L'invention sera mieux comprise en se reportant à la description en même temps qu'au dessin annexé qui représente, uniquement à titre d'exemple, divers modes de réalisation de l'invention, et dans lequel :
- la figure 1 est une vue en perspective d'un piston suivant l'invention; disposé en regard de l'embouchure d'une enveloppe correspondante,
- la figure 2 représente en élévation, avec arrachement partiel, un récipient distributeur suivant l'invention, muni d'un piston tel que représenté en figure 1, et dans lequel le gaz propulseur n'a pas encore été introduit,
- la figure 3 montre, en élévation et en coupe, le même récipient distributeur qu'à la figure 2, dans lequel le gaz propulseur a été introduit,
- la figure 4 donne une vue, en perspective et en coupe, d'un autre mode de réalisation d'un piston suivant l'invention,
- la figure 5 représente, en élévation et en coupe, encore un autre mode de réalisation d'un piston suivant l'invention,
- la figure 6 montre en élévation et en coupe, une variante supplémentaire de l'invention.

Suivant le mode de réalisation de la figure 1, un piston 1 suivant l'invention est constitué d'un corps cylindrique épais 2, en matière cellulaire élastique, disposé entre et solidaire de deux feuilles 3, 3', en matière souple imperméable aux et neutre vis-à-vis des fluides avec lesquels les dites feuilles sont destinées à venir en contact.

Ce piston 1 est destiné à coopérer avec une enveloppe 4 connue en soi, constituée d'une paroi latérale de forme cylindrique 5, raccordée de manière étanche à des parois d' extrémité inférieure 6 et supérieure 7. Dans la paroi d'extrémité supérieure 7 est formé un ajutage 8, dont l'ouverture est commandée par une vanne 9, l'ensemble constituant récipient distributeur 10 de fluide sous pression.

A l'état non comprimé tel que représenté en figure 1, le piston 1 présente un diamètre externe D₁ supérieur au diamètre interne D₂ de la paroi latérale de forme cylindrique 5 de l'enveloppe 4 dans laquelle il est destiné à être introduit.

Lorsqu'il est introduit dans l'enveloppe4, ainsi que représenté aux figures 2 et 3, en vue de la constitution d'un récipient distributeur 10 de fluide sous pression, le piston 1 est d'abord comprimé transversalement, jusqu'à at- teindre un diamètre externe inférieur ou au moins égal au diamètre interne D₂ de l'enveloppe 4. Cette compression est relâchée une fois le piston introduit dans l'enveloppe 4, et le piston vient alors s'appliquer, par rebondissement élastique, contre la face interne de la paroi latérale 5. Le serrage ainsi obtenu est suffisant pour que le piston détermine dans l'enveloppe 4 deux chambres étanches 11 et 12.Lors du remplissage du récipient, un fluide 13 à distribuer est d'abord introduit dans la chambre 11 ainsi que représenté en figure 2. Ensuite, un gaz propulseur 14 est introduit sous pression dans la chambre 12.

Suivant le mode de réalisation préféré de l'invention représenté au dessin, dans lequel les feuilles d'extrémité 3, respectivement 3' du piston, constituant parois des chambres 11, 12, sont imperméables et neutres au fluide 13 et au gaz propulseur 14, un serrage supplémentaire du piston 1 sur la paroi latérale 5 de l'enveloppe 4 est obtenu lors de la mise sous pression du récipient 10. En effet, le corps 2 du piston, en matière cellulaire, étant hermétiquement isolé de chacune des chambres, subit lors de la mise sous pres- sien du récipient une compression entraînant un écrasement du piston dans le sens longitudinal. Cet écrasement provoque une expansion latérale du piston entraînant un serrage complémentaire sur la paroi latérale 5 de l'enveloppe.

Une telle compression complémentaire ne serait pas obtenue si, dans un piston en matière cellulaire à cellules ouvertes, la barrière imperméable n'était constituée qu'à un niveau du piston, et non de part et d'autre de celui-ci.Dans ce cas, seule interviendrait pour assurer le serrage du piston et'de ce fait son guidage et l'étanchéité entre les chambres, la compression latérale due au retour élastique du piston contre la paroi, à la suite de son surdimensionnement par rapport aux dimensions internes de la dite paroi. L'on peut toutefois envisager que pour certaines applications, un tel serrage est suffisant.

Le piston non rigide suivant l'invention présente, en fonction de sa compressibilité et de son élasticité, des caractéristiques de déformabilité exceptionnelles, par comparaison avec les pistons rigides, et même avec les pistons en matière non rigide existants à ce jour. Ceci est dû principalement à l'utilisation pour la réalisation du corps du piston, d'une matière cellulaire possédant les qualités vou-. lues d'élasticité et de déformabilité.

Cette élasticité et cette déformabilité confèrent au piston de l'invention des caractéristiques de fonctionnement tout à fait satisfaisantes, ainsi qu'il apparaît principalement de la figure 3.

En effet, il y a été représenté à titre d'exemple une déformation 15 de la paroi latérale 5 de l'enveloppe. Lors du passage sur cette déformation, le piston 1 se comprime localement et se déforme de manière correspondante pour rester constamment au contact de la paroi. Cette élasticité du piston lui permet de s'adapter à tout moment à la forme de la paroi et ainsi de franchir, sans perturber le bon fonctionnement du distributeur, des déformations de la paroi de l'enveloppe, qui constitueraient pour tout autre type de piston des obstacles infranchissables.

D'autre part, lorsqu'il arrive en bout de course, le piston non rigide suivant l'invention se déforme, comme indiqué en traits d'axe 16 en figure 3, pour épouser la forme de la paroi d'extrémité 7 de l'enveloppe 4. L'on obtient ainsi, à l'aide d'un piston plan de réalisation extrêmement simple, un vidage du récipient aussi satisfaisant que le vidage réalisé à l'aide des pistons rigides ou semi-rigides, de forme compliquée, connus à ce jour.

Le piston représenté aux figures 1 à 3 s'obtient, de manière extrêmement simple et peu coûteuse, par découpage d'une plaque comportant une couche poreuse comprise entre deux feuilles imperméables.

Un autre mode de réalisation d'un piston suivant l'invention est représenté en figure 4. Suivant ce mode de réalisation, un piston 1' est constitué d'un corps annulaire épais 2' en matière cellulaire. La séparation du corps 2' avec les chambres, et des chambres entre elles, est assurée par deux feuilles souples 17, 17', solidaires du corps 2', imperméables et résistantes aux fluides avec lesquels elles sont destinées à venir en contact. Suivant ce mode de réalisation également, le serrage du piston sur la paroi latérale de l'enveloppe est renforcé lors de la mise sous pression du récipient.

En figure 5 est représenté encore un autre mode de réalisation d'un piston 1" suivant l'invention, destiné à être utilisé dans un récipient distributeur du type dans lequel le fluide à distribuer passe par une tubulure traversant le piston pour parvenir à l'ajutage de sortie, agencé dans l'autre chambre.

Dans ce mode de réalisation, où l'on a représenté en pointillés le diamètre interne D₂ de la paroi latérale de l'enveloppe destinée à recevoir le piston et le diamètre externe D₄ de la tubulure devant traverser le piston, l'on remarquera que les dimensions du piston sont prévues pour que le diamètre extérieur D de celui-ci présente un excès de matière par rapport à la paroi interne de l'enveloppe et pour que le diamètre interne D₃ de l'alésage central 18 destiné à recevoir une tubulure présente également un excès de matière par rapport au diamètre externe de cette tubulure.

Cet excès. de matière permet dans chaque cas de réaliser un serrage du piston sur les éléments avec lesquels il vient en contact.

Suivant le mode de réalisation représenté en figure ₅, le piston est réalisé entièrement en un matériau cellulaire à cellules fermées. De la sorte, le piston est imperméable dans la masse aux fluides avec lesquels il est destiné à venir en contact, et un serrage complémentaire du piston est également obtenu lors de la mise du dispositif sous pression, même sans la présence de feuilles d'extrémité 3,3'.

Enfin, la figure 6 montre, uniquement à titre indicatif, un piston 1"'dont la face supérieure est bombée et pourvue d'un revêtement 19, imperméable et résistant au fluide avec lequel il vient en contact. La forme bombée de la face supérieure, ou toute autre forme concave ou convexe, bien que n'apportant aucun avantage supplémentaire, n'entrave cependant pas non plus le fonctionnement correct du piston de l'invention.

Lors des essais réalisés, des résultats particulièrement satisfaisants ont été obtenus en utilisant pour la réalisation d'un piston du type représenté en figure 1, un corps en mousse de polyuréthane d'une densité de ₃0 kg/m³, solidarisé sur ses deux faces d'une pellicule de polyuréthane d'une épaisseur de 50 microns. Le diamètre externe de ce piston excédait de 5 % le diamètre interne de l'enveloppe.

Il y a toutefois lieu de noter que l'imperméabilisation du piston à au moins un niveau peut être obtenue par tout moyen convenable conservant au piston les qualités de non rigidité voulues, et notamment par dépôt d'un revêtement imperméable sur le corps en matière cellulaire à cellules ouvertes.

L'invention a été décrite et illustrée à simple titre d'exemple non limitatif et il va de soi que de nombreuses modifications peuvent être apportées à sa réalisation sans s'écarter de son esprit.

## Revendications

1. Récipient distributeur de fluide sous pression, comportant une enveloppe rigide et hermétique, constituée d'une paroi latérale cylindrique se raccordant à des parois d'extrémité, une des parois d'extrémité étant pourvue d'un ajutage commandé par une vanne, enveloppe dans laquelle se déplace coaxialement, dans le sens longitudinal, un piston en matière non rigide; définissant deux chambres dont l'une contient un fluide à distribuer et l'autre un gaz sous pression, caractérisé en ce que le piston comprend essentiellement un corps épais, en matière cellulaire élastique, dont la surface latérale est de forme au moins sensiblement cylindrique, et dont le diamètre externe à l'état non comprimé est supérieur au diamètre interne de l'enveloppe, le dit corps étant compris entre et solidaire de faces d'extrémité constituant parois des chambres, et en ce que, à la suite de la compression transversale du corps, résultant de l'introduction du piston dans l'enveloppe, le retour élastique de la matière cellulaire; au contact de la paroi latérale de l'enveloppe, assure un guidage élastique, sur toute la hauteur du piston, le long de l'enveloppe, maintient élastiquement la périphérie des faces d'extrémité au contact de la dite enveloppe, et réalise l'étanchéité entre les chambres, le piston constituant barrière étanche aux fluides présents dans l'enveloppe.

2. Récipient distributeur de fluide sous pression suivant 1, caractérisé en ce qu'au moins les faces du piston constituant parois des chambres sont imperméables et résistantes aux fluides présents dans l'enveloppe, en ce que le serrage de la périphérie de ces faces contre l'enveloppe, serrage obtenu par le retour élastique du corps en matière cellulaire, solidaire des dites faces, contre l'enveloppe, est suffisant pour assurer l'étanchéité entre le corps du piston et chacune des chambres définies dans l'enveloppe par le dit piston, et en ce que cette étanchéité du corps par rapport aux chambres autorise, lors de la mise sous pression du récipient, un écrasement longitudinal de la matière cellulaire accompagné d'une expansion latérale du piston ren- formant l'effet du retour élastique de la matière cellulaire contre la paroi de l'enveloppe.

3. Récipient distributeur de fluide sous pression suivant 2, caractérisé en ce que le piston est constitué d'un corps en matière cellulaire élastique à cellules ouvertes pourvu, à ses extrémités, d'un revêtement imperméable aux fluides contenus dans l'enveloppe, les extrémités ainsi revêtues formant les faces constituant parois des chambres.

4. Récipient distributeur de fluides sous pression suivant 3, caractérisé en ce que le revêtement imperméable du corps en matière cellulaire élastique est constitué d'une feuille de matière imperméable non rigide, solidarisée du corps en matière cellulaire.

5. Récipient distributeur de fluides sous pression suivant 1 à 4, caractérisé en ce que le piston est constitué d'un corps cylindrique en mousse de polyuréthane à cellules ouvertes, solidaire, à ses extrémités, d'une feuille de polyuréthane constituant les faces du piston formant paroi des chambres.

6. Récipient distributeur de fluides sous pression, suivant 5, caractérisé en ce que la mousse de polyuréthane utilisée pour la réalisation du corps du piston a une densité de 30 kg/m³, en ce que le diamètre externe du corps excède de 5 _{%} le diamètre interne de l'enveloppe devant recevoir le piston et en ce que le revêtement des extrémités du corps est réalisé à l'aide d'une feuille souple de polyuréthane d'une épaisseur de 50 microns.

7. Récipient distributeur de fluide sous pression suivant 1 et 2, caractérisé en ce que le piston est réalisé entièrement en matière cellulaire élastique à cellules fermées.
